# EUROPÄISCHE PATENTANMELDUNG

(11) **EP 1 998 113 A2**
(43) Veröffentlichungstag der Anmeldung: **03.12.2008**
(21) Anmeldenummer: 08104138.6
(22) Anmeldetag: 28.05.2008
(51) Int. Cl.: F23D 14/56, F23D 14/58

(54) **Gasbrenner**

(30) Priorität: 29.05.2007 DE 102007025068
(71) Anmelder: Innovent e.V., 07745 Jena (DE)
(72) Erfinder: Heft, Alexander, 07545 Gera (DE); Krippl, Gerhardt, 07646 Stadtroda (DE); Polster, Martin, 07952 Pausa (DE)
(74) Vertreter: Liedtke, Markus

(57) **Zusammenfassung**

Die Erfindung betrifft einen Gasbrenner (4), insbesondere zum Beschichten oder Beflammen einer Oberfläche, umfassend einen einen Hohlraum (10) umgebenden Grundkörper (11), dem zumindest ein Brenngas zuführbar ist, wobei in den Grundkörper (11) zumindest ein Metallfolienstapel (1) gasdicht einsetzbar ist, wobei der Metallfolienstapel (1) mindestens zwei erste Metallfolien (2.1 bis 2.n) und mindestens eine zweite Metallfolie (3) umfasst, wobei die erste Metallfolie (2.1 bis 2.n) kammartig mit zu einem Gasaustritt hinweisenden Aussparungen (6) und Stegen (5) gebildet ist, wobei aus dem Grundkörper (11) in die teilweise in den Hohlraum (10) ragenden Metallfolien (2.1 bis 2.n, 3) zumindest Brenngas einströmbar ist, wobei im zumindest kraftschlüssig zusammengehaltenen Metallfolienstapel (1) zwischen jeweils zwei ersten Metallfolien (2.1 bis 2.n) jeweils eine zweite Metallfolie (3) eingelegt ist.

## Beschreibung

Die Erfindung betrifft einen Gasbrenner, insbesondere zum Beflammen oder Beschichten einer Oberfläche.

Zum Beflammen und Beschichten mittels Flamme sind eine Vielzahl von Gasbrennern bekannt geworden. Besonderes Augenmerk liegt bei der Konstruktion solcher Brenner auf der Erzielung einer möglichst homogenen Flamme und einer homogenen Verteilung schichtbildender Substanzen, wie Precursoren, in der Flamme. Ein Homogenisator für der Beschichtung von Oberflächen dienende Gasströme ist in der DE 10 2006 043 543 A1 bekannt geworden. Nachteilig bei diesem wie bei anderen bekannten Gasbrennern sind der hohe Energieverbrauch angesichts steigender Energiepreise und die relativ komplizierte Reinigung verschmutzter Brennerdüsen.

Der Erfindung liegt daher die Aufgabe zu Grunde, einen verbesserten Gasbrenner, insbesondere für die Beflammung und Beschichtung von Oberflächen anzugeben.

Die Aufgabe wird erfindungsgemäß gelöst durch einen Gasbrenner mit den Merkmalen des Anspruchs 1.

Vorteilhafte Ausgestaltungen der Erfindung sind Gegenstand der Unteransprüche.

Ein erfindungsgemäßer Gasbrenner zum Beschichten von Oberflächen umfasst einen Grundkörper, der einen Hohlraum umgibt. Dem Grundkörper ist zumindest ein Brenngas zuführbar. In den Grundkörper ist zumindest ein Metallfolienstapel gasdicht einsetzbar. Der Metallfolienstapel umfasst mindestens zwei erste Metallfolien und mindestens eine zweite Metallfolie. Die erste Metallfolie ist kammartig mit zu einem Gasaustritt hinweisenden Aussparungen und Stegen gebildet. Aus dem Grundkörper ist in die teilweise in den Hohlraum ragenden Metallfolien zumindest Brenngas einströmbar. Im mittels Kraftschluss zusammengehaltenen Metallfolienstapel ist zwischen jeweils zwei ersten Metallfolien jeweils eine zweite Metallfolie eingelegt. Im kraftschlüssig zusammengehaltenen Metallfolienstapel stützen sich die Stege der ersten Metallfolien jeweils auf der benachbarten zweiten Folie ab, die im eingespannten Bereich durchgängig ist. Der Grundkörper weist auf seiner einer zu beflammenden oder zu beschichtenden Oberfläche zugewandten Seite eine Ausnehmung auf, in die der Metallfolienstapel gasdicht eingesetzt wird. Das Brenngas strömt durch die Aussparungen der ersten Metallfolien aus. Der so erzielte Gasstrom ist sehr homogen. Eine Beflammung oder Beschichtung mit dem erfindungsgemäßen Gasbrenner erfolgt auf relativ kurze Distanz, insbesondere in einem Bereich von 1mm bis 20 mm. Der Gasverbrauch gegenüber herkömmlichen Gasbrennern ist dabei erheblich reduziert. Der geringe Abstand bewirkt, dass ein Beflammen der Oberfläche unter Vernachlässigung einer etwaigen Thermik sowohl von oben als auch von unten erfolgen kann. Der geringe Energieverbrauch führt zu einer besonders geringen thermischen Belastung, so dass der Gasbrenner sich kaum verzieht. Zusätzlich verringert sich der erforderliche Aufwand für die Abführung von Abgasen, da entsprechend weniger anfallen. Die erzielten kurzen Flammen sind weniger anfällig für störende Luftströmungen. Die Ausströmcharakteristik des Gasbrenners lässt sich durch die Anzahl erster und zweiter Metallfolien im Metallfolienstapel, die Breite und Anordnung der Aussparungen sowie die Geometrie der Stege der ersten Metallfolie beeinflussen. Vorzugsweise ist eine Anzahl n erster Metallfolien und eine Anzahl n-1 zweiter Metallfolien vorgesehen. Indem der Metallfolienstapel entnommen und in die einzelnen Metallfolien zerlegt wird, kann er im Vergleich mit herkömmlichen kompakten Brennern besonders einfach gereinigt werden. Eine Skalierung des erfindungsgemäßen Brenners auf eine gewünschte Länge, Breite und Form ist konstruktiv auf einfache Weise möglich. Durch den einfachen Aufbau ergeben sich geringe Herstellungskosten.

Erfindungsgemäß weist die zweite Metallfolie in dem in den Hohlraum ragenden Bereich ein Langloch auf, durch das zumindest Brenngas zwischen den Aussparungen der benachbarten ersten Folien strömbar ist. Besonders bei mehr als zwei ersten Metallfolien ist die Versorgung weiter innen liegender erster Folien mit Brenngas nur über die Langlöcher dazwischen liegender zweiter Folien möglich. In jedem Fall erhöht sich auch bei nur zwei ersten Metallfolien die Homogenität der Flamme durch die Verwendung des Langlochs.

In einer bevorzugten Ausführungsform ist der Metallfolienstapel zwischen zwei massiven Haltewangen einspannbar, die gasdicht in den Grundkörper einsetzbar sind. Die Haltewangen sind insbesondere miteinander verschraubbar und so ausgelegt, dass sie sich unter Wärme möglichst nicht verformen. Die Haltewangen bilden mit dem Metallfolienstapel ein einfach in den Grundkörper einsetzbares und wechselbares Modul. Die Haltewangen können entweder nur einen Teil des Metallfolienstapels in der Nähe des Gasaustritts spannen, während ein in den Hohlraum ragender Teil des Metallfolienstapels frei bleibt. Alternativ können die Haltewangen jedoch auch jeweils einen Durchbruch aufweisen, der ein seitliches Einströmen des Brenngases in den Metallfolienstapel ermöglicht.

Eine besonders hohe Homogenität der austretenden Flamme wird erreicht, wenn die Aussparungen benachbarter, von einer zweiten Metallfolie getrennter erster Metallfolien jeweils zueinander versetzt angeordnet sind. Beispielsweise kann der Versatz bei zwei ersten Metallfolien so gestaltet sein, dass immer ein Steg der einen ersten Metallfolie einer Mitte einer Aussparung der anderen ersten Metallfolie benachbart ist. Die Aussparungen und/oder das Langloch werden vorzugsweise mittels Laserschneiden erzeugt, da so einer Gratbildung vorgebeugt wird, die zu unerwünschten Verwirbelungen führen kann.

Zur Befestigung der Metallfolienstapel im Grundkörper oder in den Haltewangen und/oder der Haltewangen im Grundkörper kommen insbesondere lösbare Verbindungen, wie Schrauben in Frage, um die Modularität und einfache Zerlegbarkeit sicherzustellen.

Für die Beschichtung oder Beflammung einer ungeraden, also nichtebenen Oberfläche sind die dem Gasaustritt zugewandten Seiten der Metallfolien und/oder der Haltewangen und/oder des Grundkörpers vorzugsweise dieser Oberfläche entsprechend geformt, so dass sich keine Inhomogenitäten der Beschichtung ergeben.

Die Metallfolien und/oder die Haltewangen sind vorzugsweise aus Messing und/oder aus Edelstahl gebildet, da diese Materialien auch unter Wärmeeinwirkung nur wenig oxidieren oder sich verformen.

Für eine besonders hohe Homogenität der Flamme weisen die Metallfolien jeweils eine Stärke von höchstens 1 mm auf.

Wird der Gasbrenner zum Beschichten genutzt, ist dem Grundkörper vorzugsweise mindestens ein Precursor zuführbar und aus den Aussparungen ausströmbar. Die gute Homogenisierung des Brenngases im Gasbrenner bewirkt auch eine entsprechend homogene Verteilung des Precursors im Brenngas, was wiederum zu einer homogenen Beschichtung führt.

Ausführungsbeispiele der Erfindung werden im Folgenden anhand einer Zeichnung näher erläutert.

Darin zeigen:
- Figur 1: ein Modul aus einem Metallfolienstapel mit zwei ersten Metallfolien und einer zweiten Metallfolie und zwei Haltewangen für einen Gasbrenner, und
- Figur 2: einen Gasbrenner mit einem Metallfolienstapel in zwei unterschiedlichen Ansichten.

Einander entsprechende Teile sind in allen Figuren mit den gleichen Bezugszeichen versehen.

Figur 1 zeigt einen Metallfolienstapel 1 mit zwei ersten Metallfolien 2.1, 2.2 und einer zweiten Metallfolie 3 für einen Gasbrenner 4, der in Figur 2 gezeigt wird. Figur 1a zeigt die erste Metallfolie 2.1, die kammartig mit Stegen 5 der Breite y und dazwischen liegenden Aussparungen 6 der Breite x gebildet ist. Die in Figur 1b gezeigte erste Metallfolie 2.2 ist ebenfalls kammartig mit Stegen 5 und Aussparungen 6 entsprechender Breite x, y gebildet, Stege 5 und Aussparungen 6 sind jedoch jeweils um eine Breite Δx versetzt gegenüber denen der ersten Metallfolie 2.1. Figur 1c zeigt eine zweite Metallfolie 3, die mit einem Langloch 7 versehen ist. In Figur 1d ist ein Modul 8 mit einem aus den ersten Metallfolien 2.1, 2.2 und der zweiten Metallfolie 3 gebildeter Metallfolienstapel 1 gezeigt, der von zwei massiven Haltewangen 9 kraftschlüssig zusammengehalten wird. Die zweite Metallfolie 3 liegt dabei zwischen den beiden ersten Metallfolien 2.1, 2.2.

In Figur 2a ist eine Querschnittsansicht des Gasbrenners 4 mit einem Modul 8 gezeigt, in Figur 2b eine entsprechende perspektivische Ansicht des Moduls 8. Ein einen Hohlraum 10 umschließender Grundkörper 11 weist in Richtung eines Gasaustritts (oben) eine Ausnehmung auf, in die das Modul 8 gasdicht eingesetzt ist. Die Haltewangen 9 sind miteinander verschraubt und fixieren und verspannen dadurch den dazwischen liegenden Metallfolienstapel 1 formschlüssig und kraftschlüssig. In den Haltewangen 9 ist seitlich jeweils ein Durchbruch 12 vorgesehen, durch den Brenngas in die Aussparungen 6 der ersten Metallfolien 2.1, 2.2 einströmen kann. Ein Gasaustausch zwischen den Aussparungen 6 ist im Bereich des Langlochs 7 möglich. Das Brenngas strömt nach oben aus den Aussparungen 6 aus. Dem Brenngas kann ein Precursor oder eine andere schichtbildende Substanz zugesetzt sein.

Es können in einem Metallfolienstapel 1 mehr als zwei erste Metallfolien 2.1 bis 2.n und mehr als eine zweite Metallfolie 3 vorgesehen sein. Insbesondere ist eine Anzahl n erster Metallfolien 2.1 bis 2.n und eine Anzahl n-1 zweiter Metallfolien 3 vorgesehen und alternierend angeordnet. Die Anordnung erster Metallfolien 2.1 bis 2.n kann auch mit einem anderen Versatz oder ohne Versatz erfolgen.

Der kraftschlüssige Zusammenhalt der Metallfolien 2.1 bis 2.n, 3 im Metallfolienstapel 1 kann durch einen Formschluss unterstützt werden. Insbesondere kann die Montage mittels durch die Metallfolien 2.1 bis 2.n, 3 gesteckter Stifte oder Schrauben erleichtert sein.

Die Aussparungen 6 und die Langlöcher 7 werden vorzugsweise mittels Laserschneiden erzeugt.

Die Metallfolien 2.1 bis 2.n, 3 und/oder die Haltewangen 9 sind vorzugsweise aus Messing oder Edelstahl gebildet.

Die Stärke der Metallfolien 2.1 bis 2.n, 3 beträgt vorzugsweise höchstens 1mm.

Die Gasaustrittsseite der Metallfolien 2.1 bis 2.n, 3 und/oder der Haltewangen 9 und/oder des Grundkörpers 11 kann entsprechend einer nicht ebenen zu beschichtenden oder zu beflammenden Oberfläche angepasst ungerade ausgebildet sein.

Der Metallfolienstapel 1 kann alternativ ohne Verwendung von Haltewangen 9 direkt im Grundkörper 11 gespannt sein.

### BEZUGSZEICHENLISTE

- 1: Metallfolienstapel
- 2: erste Metallfolie
- 3: zweite Metallfolie
- 4: Gasbrenner
- 5: Steg
- 6: Aussparung
- 7: Langloch
- 8: Modul
- 9: Haltewange
- 10: Hohlraum
- 11: Grundkörper
- 12: Durchbruch
- x: Breite der Aussparung
- y: Breite des Stegs
- Δx: Breite des Versatzes

## Patentansprüche

1. Gasbrenner (4), insbesondere zum Beschichten oder Beflammen einer Oberfläche, umfassend einen einen Hohlraum (10) umgebenden Grundkörper (11), dem zumindest ein Brenngas zuführbar ist, wobei in den Grundkörper (11) zumindest ein Metallfolienstapel (1) gasdicht einsetzbar ist, wobei der Metallfolienstapel (1) mindestens zwei erste Metallfolien (2.1 bis 2.n) und mindestens eine zweite Metallfolie (3) umfasst, wobei die erste Metallfolie (2.1 bis 2.n) kammartig mit zu einem Gasaustritt hinweisenden Aussparungen (6) und Stegen (5) gebildet ist, wobei aus dem Grundkörper (11) in die teilweise in den Hohlraum (10) ragenden Metallfolien (2.1 bis 2.n, 3) zumindest Brenngas einströmbar ist, wobei im zumindest kraftschlüssig zusammengehaltenen Metallfolienstapel (1) zwischen jeweils zwei ersten Metallfolien (2.1 bis 2.n) jeweils eine zweite Metallfolie (3) eingelegt ist, wobei die zweite Metallfolie (3) in einem in den Hohlraum (10) ragenden Bereich ein Langloch (7) aufweist, durch das zumindest Brenngas zwischen den Aussparungen (6) der benachbarten ersten Folien (2.1 bis 2.n) strömbar ist.

2. Gasbrenner (4) nach Anspruch 1, **dadurch gekennzeichnet, dass** der Metallfolienstapel (1) zwischen zwei massiven Haltewangen (9) einspannbar ist, die gasdicht in den Grundkörper (11) einsetzbar sind.

3. Gasbrenner (4) nach einem der Ansprüche 1 oder 2, **dadurch gekennzeichnet, dass** die Aussparungen (6) benachbarter, von einer zweiten Metallfolie (3) getrennter erster Metallfolien (2.1 bis 2.n) jeweils zueinander versetzt angeordnet sind.

4. Gasbrenner (4) nach einem der Ansprüche 1 bis 3, **dadurch gekennzeichnet, dass** die Aussparungen (6) und/oder das Langloch (7) mittels Laserschneiden erzeugt sind.

5. Gasbrenner (4) nach einem der Ansprüche 1 bis 4, **dadurch gekennzeichnet, dass** der Metallfolienstapel (1) im Grundkörper (11) oder in den Haltewangen (9) und/oder die Haltewangen (9) im Grundkörper (11) mittels einer lösbaren Verbindung befestigt sind.

6. Gasbrenner (4) nach einem der Ansprüche 1 bis 5, **dadurch gekennzeichnet, dass** die dem Gasaustritt zugewandten Seiten der Metallfolien (2.1 bis 2.n, 3) und/oder der Haltewangen (9) und/oder des Grundkörpers (11) einer zu beflammenden oder zu beschichtenden, ungeraden Oberfläche entsprechend geformt sind.

7. Gasbrenner (4) nach einem der Ansprüche 1 bis 6, **dadurch gekennzeichnet, dass** die Metallfolien (2.1 bis 2.n, 3) und/oder die Haltewangen (9) aus Messing und/oder aus Edelstahl gebildet sind.

8. Gasbrenner (4) nach einem der Ansprüche 1 bis 7, **dadurch gekennzeichnet, dass** die Metallfolien (2.1 bis 2.n, 3) jeweils eine Stärke von höchstens 1 mm aufweisen.

9. Gasbrenner (4) nach einem der Ansprüche 1 bis 8, **dadurch gekennzeichnet, dass** dem Grundkörper (11) mindestens ein Precursor zuführbar und dieser aus den Aussparungen (6) ausströmbar ist.
